# EUROPÄISCHE PATENTSCHRIFT

(11) **EP 0 217 386 B1**
(45) Veröffentlichungstag und Bekanntmachung des Hinweises auf die Patenterteilung: **27.12.1990**
(21) Anmeldenummer: 86113541.6
(22) Anmeldetag: 01.10.1986
(51) Int. Cl.: E01B 1/00, E01B 19/00, E01B 9/68

(54) **Gleiskörper**
Railboard support system
Corps de voie de chemin de fer

(30) Priorität: 02.10.1985 AT 2851/85
(43) Veröffentlichungstag der Anmeldung: 08.04.1987
(73) Patentinhaber: Getzner-Chemie Gesellschaft m.b.H., A-6700 Bludenz-Bürs (AT)
(72) Erfinder: Beigl, Gert, A-5026 Salzburg (AT); Dietrich, Martin, Dipl.-Ing., A-6830 Übersaxen (AT); Konzett, Karl, Ing., A-6700 Bürs (AT); Burtscher, Peter, Dipl.-Ing., A-6700 Bludenz (AT); Kohler, Karl Albert, Dr., D-8022 Grünwald (AT); Rüdisser, Karl Heinz, Ing., D-6714 Nüziders (AT)
(74) Vertreter: Hefel, Herbert, Dipl.-Ing.

(56) Entgegenhaltungen:
- DE-A- 3 134 473
- DE-A- 3 315 697
- GB-A- 971 345
- US-A- 4 010 896

## Beschreibung

Die Erfindung bezieht sich auf einen Gleiskörper mit Schienen und quer zu den Schienen angeordneten und mit diesen verbundenen Schwellen, wobei die Schwellen mit ihren randseitigen Abschnitten, eventuell unter Zwischenschaltung schalldämmender Unterlagen auf einem starren, vorzugsweise aus Beton oder Stahl gefertigten Unterbau aufliegen und zur Minderung der Schallemission zusätzlich die zwischen den Schienen befindlichen Abschnitte der Schwellen mit massiven, vorzugsweise aus Beton oder Stahlbeton gefertigten Belastungskörpern verbunden sind.

Aus der DE-A-33 15 697 ist es bekannt, einen Gleiskörper der gegenständlichen Art hinsichtlich seiner Körperschallemission vorzugsweise im Frequenzbereich von 1 bis 25 Hz dadurch zu verbessern, daß mit den Schwellen dieses Gleiskörpers große Massen aufweisende Belastungskörper verbunden werden. Diese Belastungskörper bestehen aus Beton oder aus Stahlhohlprofilen, die mit Beton ausgegossen sind. Diese Belastungskörper sind quaderförmig gestaltet und korrespondierend zum Querschnitt der Schwellen ausgebildet und sie liegen entweder auf den Schwellen unmittelbar auf oder sind an der Unterseite der Schwellen befestigt. Unabhängig davon, ob diese Belastungskörper auf den Schwellen aufliegen oder an deren Unterseite vorgesehen sind, in beiden Fällen sind Armaturen zur Befestigung dieser Belastungskörper notwendig.

Von diesem Stand der Technik geht die Erfindung aus und sie zielt darauf ab, diese bekannte Konstruktion dahingehend zu verbessern, daß zur Anordnung dieser Belastungskörper auf solche Armaturen verzichtet werden kann.

Zu einer weiteren, zweckmäßigen Ausgstaltung zielt die Erfindung darauf ab, diese Belastungskörper so auszubilden, daß der zur Verfügung stehende Raum am Gleiskörper optimal ausgenützt werden kann, da für eine entsprechende Minderung der Schallemission große Baumassen erforderlich sind.

Diese Aufgabe löst die Erfindung nun dadurch, daß die Belastungskörper im Querschnitt eine etwa T-förmige Gestalt aufweisen und die horizontalen, beidseitig in Schienenlängsrichtung auskragenden Abschnitte des Belastungskörpers auf einander benachbarten Schwellen des Gleiskörpers aufliegen.

Die Zeichnung veranschaulicht ein Ausführungsbeispiel der Erfindung. Es zeigen: Fig. 1 einen Querschnitt durch einen Gleiskörper; Fig. 2 eine Draufsicht und Fig. 3 einen Längsschnitt.

Der Gleiskörper besitzt paarweise und mit Abstand voneinander angeordnete Schienen 1, welche über geeignete Befestigungsarmaturen 2 mit den querliegenden Schwellen 3 fest verbunden sind. Diese Schwellen 3 sind in gleichmäßigen Abständen entlang der Schienen 1 vorgesehen (Fig. 2 und Fig.

3). Diese Schwellen 3 sind zweckmäßigerweise aus Beton gefertigt oder aus Stahlhohlprofilen, die mit Beton gefüllt sind. Andere Materialien für die Fertigung der Schwellen sind möglich, doch geht es jeweils darum, möglichst große Massen zur Verfügung zu haben.

Die randseitigen Abschnitte dieser Schwellen 3 liegen in Aussparungen 4 eines im Querschnitt im wesentlichen U-förmigen Betonkörpers 5, der beispielsweise durch ein Brückentragwerk gebildet sein kann. An Stelle eines solchen aus Beton gefertigten Baukörpers 5 kann auch eine Stahlkonstruktion vorhanden sein, die trogartige Stützkörper aufweist, in welchen die seitlich auskragenden randseitigen Abschnitte der Schwellen eingebettet sind. In den erwähnten Aussparungen 4 des Betonkörpers 5 liegen die randseitigen Abschnitte der Schwellen 3 auf schallmindernden, vorzugsweise elastischen Auflagen 6 auf.

Die Belastungskörper 7 sind zwischen den Schienen 1 auf den Schwellen 3 angeordnet. Sie sind aus massivem Beton gefertigt und besitzen einen im wesentlichen T-förmigen Querschnitt (Fig. 3). Die horizontalen, beidseitig auskragenden Abschnitte 7' der' Belastungskörper 7 liegen dabei auf den Oberseiten der einander benachbarten Schwellen 3 auf und auch hier sind jeweils zwischen der Schwelle 3 und den erwähnten Abschnitten 7' des Belastungskörpers 7 elastische Zwischenlagen 8 angeordnet.

Um den zwischen den Schwellen vorhandenen Raum möglichst optimal zu nutzen, ist der sich von den beidseitig auskragenden Abschnitten 7' des Belastungskörpers 7 nach unten erstreckende Teil korrespondierend zu den von einander benachbarten Schwellen 3 ausgesparten Zwischenraum ausgebildet. Beim gezeigten Ausführungsbeispiel besitzen die Schwellen einen trapezförmigen Querschnitt (Fig. 3), und aus diesem Grund ist auch der den Schwellen unmittelbar benachbarte Teil des Belastungskörpers 7 von einer schrägstehenden Fläche begrenzt.

Grundsätzlich ist es möglich, daß der Belastungskörper 7 mindestens einen über seine Länge durchlaufenden, vorzugsweise beidseitig offenen Hohlraum aufweist. Ein solcher Hohlraum ist in der Fig. 3 durch die strichlierte Linie 9 angedeutet. In diesen Hohlraum können Materialien eingefüllt werden die ein höheres spezifisches Gewicht als der Beton aufweisen, um auf diese Weise die vorhandene Masse zu vergrößern. Dieser Hohlraum kann beliebigen Querschnitt besitzen und an Stelle eines einzigen Hohlraumes pro Belastungskörper können auch mehrere Hohlräume vorgesehen sein. Die Anordnung von Hohlräumen in den Belastungskörpern hat prinzipiell den Sinn, die Masse des Belastungskörpers und damit die Eigenfrequenz des Systems gezielt variieren zu können. In der Praxis wird dies jedoch vorzugsweise dadurch erreicht, daß die Dichte des zur Herstellung des Belastungskörpers verwendeten Materials variiert wird. Als mögliche Füllstoffe für Beton bieten sich hier z. B. Schwerspat oder Eisenschrott an.

Wie vorstehend erläutert, sind zwischen den Belastungskörpern 7 und den Schwellen 3 elastische Zwischenlagen oder Zwischenschichten 8 angeordnet. Es ergibt sich bei dieser Oberbauart die Möglichkeit, durch eine gezielte Wahl der Elastizität dieser Zwischenschichten die Eigenfrequenz der Belastungskörper 7 im Verhältnis zu der Eigenfrequenz des gesamten Oberbaus auf den elastischen Schichten unter den Schwellen 3 so einzustellen, daß zu bestimmende kritische Frequenzbereiche besonders gut gedämmt werden. Es kann also auf diese Weise ein Zwei-Massen-Schwinger-System aufgebaut werden. Es besteht auch die Möglichkeit verschiedene Belastungskörper mit verschieden elastischen Zwischenschichten auszurüsten, damit sich keine definierte Resonanzfrequenz mit der damit zusammenhängenden Verschlechterung der Dämmeigenschaften durch Resonanzüberhöhungen in diesem Frequenzbereich ergibt.

Bei der Fertigung dieser Belastungskörper können an der Oberseite Haken miteingegossen werden, an welche bei der Verlegung Hubeinrichtungen angreifen können. Die Belastungskörper 7 können zur Gänze aus Beton gefertigt sein. Es ist auch möglich, ein Stahlprofil mit dem beanspruchten Querschnitt zu fertigen und dieses Stahlhohlprofil mit Beton auszugießen. Auch Armierungseinlagen können im Betonkörper angeordnet werden.

Ein wichtiger Vorzug des Erfindungsgegenstandes besteht darin, daß der beschriebene Oberbau auf einer Strecke mit uneinheitlichen Schallschutzanforderungen durchgehend eingebaut werden kann, ohne daß in der Planungs- und Bauphase bereits Rücksicht auf diese Schallschutzanforderungen genommen werden muß. Nach Einbau des Gleises kann in Fahrversuchen durch Schwingungsmessungen festgestellt werden, auf welchen Streckenlängen und an welchen Stellen zusätzlich Belastungskörper erforderlich sind. Diese Vorgangsweise kann zu ganz erheblichen Einsparungen führen, weil der Schallschutz nicht vorsorglich überdimensioniert werden muß, sondern erst nachträglich nur an den erforderlichen Stellen ausgeführt werden kann.

Durch das Auflegen der Belastungskörper auf die Schwelle ergibt sich zwischen den Schienen eine annähernd ebene Fläche, die als Fluchtweg genutzt werden kann. Die geplante Oberbauform erfüllt daher die notwendigen Sicherheitsforderungen im besonders hohem Maß. Es ist auch denkbar, den Raum außerhalb der Schienen mit Beton-Fertigteilen zu füllen, so daß sich im Tunnel eine ebene Fahrbahn ergibt, die sogar von Straßenfahrzeugen benutzt werden kann.

Dank dieses erfindungsgemäßen Vorschlages sind die einleitend dargelegten, dieser Erfindung zugrundeliegenden Aufgaben in optimaler Weise lösbar. Der Belastungskörper ist so ausgebildet, daß seine Oberkante bzw. Oberfläche 7" in der Höhe der Oberkante der Schienen 1 liegt.

## Patentansprüche

1. Gleiskörper mit Schienen (1) und quer zu den Schienen angeordneten und mit diesen verbundenen Schwellen (3), wobei die Schwellen mit ihren randseitigen Abschnitten, eventuell unter Zwischenschaltung schalldämmender Unterlagen (6) auf einem starren, vorzugsweise aus Beton oder Stahl gefertigten Unterbau (5) aufliegen und zur Minderung der Schallemission zusätzlich die zwischen den Schienen befindlichen Abschnitte der Schwellen mit massiven, vorzugsweise aus Beton oder Stahlbeton gefertigten Belastungskörpern (7) verbunden sind, dadurch gekennzeichnet, daß die Belastungskörper (7) im Querschnitt eine etwa T-förmige Gestalt aufweisen und die horizontalen, beidseitig in Schienenlängsrichtung auskragenden Abschnitte (7') des Belastungskörpers (7) auf einander benachbarten Schwellen (3) des Gleiskörpers aufliegen.

2. Gleiskörper nach Anspruch 1, dadurch gekennzeichnet, daß die beidseitig auskragenden Abschnitte (7') des Belastungskörpers (7) auf einander benachbarten Schwellen (3) des Gleiskörpers unter Zwischenschaltung von elastischen Einlagen (8) aufliegen.

3. Gleiskörper nach Anspruch 1, dadurch gekennzeichnet, daß der sich von den beidseitig auskragenden Abschnitten (7') des Belastungskörpers (7) nach unten erstreckende Teil desselben korrespondierend zu dem von einander benachbarten Schwellen (3) ausgesparten Zwischenraum ausgebildet ist.

4. Gleiskörper nach einem der Ansprüche 1 bis 3, dadurch gekennzeichnet, daß der Beiastungskörper (7) mindestens einen über seine Länge durchlaufenden, vorzugsweise beidseitig offenen Hohlraum aufweist.

5. Gleiskörper nach einem der Ansprüche 1 bis 3, dadurch gekennzeichnet, daß die den Belastungskörper (7) bildende Betonmasse zur Anpassung an das Schwingungsverhalten des Gleiskörpers mit schwergewichtigen Zuschlagstoffen, wie Eisenschrott oder Schwerspat durchsetzt ist.

## Claims

1. A track with rails (1) and with sleepers (3) arranged at right angles to the rails and connected thereto, the edge-side portions of the sleepers resting, possibly with interposition of a sound-absorbing support (6), on a rigid substructure (5) preferably manufactured from concrete of steel and in addition the sleeper portions located between the rails being connected to solid load-bodies (7) in order to diminish sound emissions, these load-bodies preferably being manufactured from concrete or steel concrete, characterized in that the load bodies (7) are approximately T-shaped in cross-section and the horizontal load-body sections (7') projecting on both sides in the longitudinal direction of the rails rest on adjacent sleepers (3) of the track.

2. A track in accordance with Claim 1, characterized in that the load-body sections (7') projecting on both sides rest on adjacent sleepers (3) of the track with the interpositioning of elastic inserts (8).

3. A track in accordance with Claim 1, characterized in that the part of the load-body (7) which extends downwards from the load-body sections (7') projecting at both sides is designed to correspond to the intermediate space recessed from adjacent sleepers (3).

4. A track in accordance with any one of Claims 1 to 3, characterized in that the load body (7) has at least one hollow space which penetrates its length and is preferably open on both sides.

5. A track in accordance with any one of Claims 1 to 3, characterized in that the concrete mass forming the load body (7) is interspersed with heavyweight additives, such as scrap iron or heavy spar, for the purposes of adaptation to the vibration behaviour of the track.

## Revendications

1.- Corps de voie de chemin de fer comprenant des rails (1) et des traverses (3) disposées transversalement par rapport aux rails et reliés à eux, les traverses reposant par leurs extrémités latérales, éventuellement par l'intermédiaire d'une sous couche (6) absorbant le bruit, sur une semelle (5) rigide, de préférence en béton ou en acier, et avec des corps de charge (7) massifs réalisés, de préférence, en béton ou béton armé, placés dans les intervalles entre les rails sur les traverses pour diminuer le bruit, caractérisé en ce que les corps de charge (7) ont, en coupe, une forme en T et les sections (7') du corps de charge (7) ressortant de chaque côté dans le sens longitudinal des rails, reposent sur chaque traverse (3) contiguë du corps de voie ferrée.

2.- Corps de voie de chemin de fer, selon la revendication 1, caractérisé en ce que les sections (7') ressortant de chaque côté du corps de charge (7) reposent sur chaque traverse (3) contiguë (3) du corps de voie ferrée par l'intermédiaire d'une couche élastique (8).

3.- Corps de voie de chemin de fer selon la revendication 1, caractérisé en ce qu'entre les sections (7') ressortant du corps de charge (7) s'étend vers le bas, une partie de celui-ci correspondant à l'espace intermédiaire ménagé entre deux traverses contiguës (3).

4.- Corps de voie de chemin de fer, selon l'une des revendications 1 à 3, caractérisé en ce que le corps de charge (7) présente au moins un volume creux longitudinal ouvert de préférence de chaque côté.

5.- Corps de voie de chemin de fer, selon l'une des revendications 1 à 3, caractérisé en ce que la masse de béton formant le corps de charge est chargée d'additifs lourds comme la ferraille ou la barytine pour s'adapter au comportement vibratoire du corps de voie de chemin de fer.
